# EUROPÄISCHE PATENTSCHRIFT

(11) **EP 1 740 494 B1**
(45) Veröffentlichungstag und Bekanntmachung des Hinweises auf die Patenterteilung: **14.05.2008**
(21) Anmeldenummer: 05738112.1
(22) Anmeldetag: 14.04.2005
(51) Int. Cl.: B66C 1/66

(54) **HAKEN ZUM ANSCHLAGEN EINER ANSCHLAGKETTE AN EINEN CONTAINER**
HOOK FOR FIXING A LIFTING CHAIN TO A CONTAINER
CROCHET SERVANT A FIXER UNE ELINGUE SUR UN CONTENEUR

(30) Priorität: 21.04.2004 DE 102004020040
(43) Veröffentlichungstag der Anmeldung: 10.01.2007
(73) Patentinhaber: RuD Ketten Rieger & Dietz GmbH u. Co. KG, 73432 Aalen (DE)
(72) Erfinder: SMETZ, Reinhard, 86732 Öttingen (DE); BETZLER, Michael, 73430 Aalen (DE)
(74) Vertreter: Grünecker, Kinkeldey, Stockmair & Schwanhäusser Anwaltssozietät
(86) Internationale Anmeldenummer: PCT/EP2005/003905
(87) Internationale Veröffentlichungsnummer: WO 2005/102903

(56) Entgegenhaltungen:
- EP-A- 0 145 017
- DE-A1- 19 856 177
- FR-A- 2 102 616
- US-A- 4 139 228

## Beschreibung

### Technisches Gebiet

Die Erfindung betrifft einen Haken zum Anschlagen einer Anschlagkette an einen Container od. dgl. mit mindestens einer am Ende eines Schwenkzapfens angeordneten, senkrecht zur Achse des Schwenkzapfens orientierten Hakennase, die in eine am Container befindliche, mit einer langlochartigen Öffnung versehene Aufnahme einführbar ist, in der sie nach einer Drehung aus der Einführposition durch Hintergreifen eines Wandabschnittes der Aufnahme gehalten wird, sowie mit einer Sicherung, die einem ungewollten Aushaken der Hakennase aus der Aufnahme entgegenwirkt.

### Stand der Technik

Aus der DE 198 56 177 A1 ist ein Haken der in Betracht gezogenen Art bekannt, dessen Sicherung aus einem schwenkbar am Haken gelagerten Winkelhebel besteht, der nach dem Einführen zweier einen Hammerkopf bildender Hakennasen in die Aufnahme des Containers vorzugsweise unter der Einwirkung einer Federkraft mit seinem freien Ende in die Öffnung der Aufnahme einrastet, nachdem er zuvor von der den Haken handhabenden Person in einer inaktiven Position gehalten wurde, in die er beim Entfernen des Hakens aus seiner Aufnahme wieder zurückgeschwenkt werden muss. Da der Winkelhebel mit seinem freien Ende von außen in die Öffnung der Aufnahme ragt, begrenzt er den Grad der Schwenkbarkeit des Hakens.

### Darstellung der Erfindung

Der Erfindung liegt die Aufgabe zugrunde, einen Haken der in Betracht gezogenen Art so auszugestalten, dass er sich bequem mit einer Hand handhaben lässt. Diese Aufgabe wird erfindungsgemäß dadurch gelöst, dass die Sicherung aus einem in einer im Bereich des in die Hakennase übergehenden Endes des Schwenkzapfens angeordneten ersten Bohrung des Hakens geführten Sperrbolzen und einem in einer die erste Bohrung schneidenden, durch den Schwenkzapfen verlaufenden zweiten Bohrung des Hakens geführten Betätigungsbolzen sowie einer den Sperrbolzen in die Sperrstellung drückenden Feder besteht, wobei der Sperrbolzen eine Ausnehmung mit einer Schrägfläche aufweist, über die durch einen in der Ausnehmung geführten Abschnitt des Betätigungsbolzens eine der Federkraft entgegengerichtete, den Sperrbolzen aus seiner Sperrposition entfernende Bewegung in den Sperrbolzen einleitbar ist.

Der erfindungsgemäße Haken bietet den Vorteil, dass der Sperrbolzen beim Einführen der Hakennase in die Aufnahme des Containers problemlos in seine Sicherungsposition überführbar ist und beim Lösen des Hakens auch lediglich ein Druck auf das freie Ende des Betätigungsbolzens ausgeübt werden muss. Da der Sperrbolzen die Einführöffnung hintergreift, sind Drehbewegungen des Hakens um 180° ohne die Gefahr einer Beschädigung der Sicherung möglich.

Weitere Merkmale und Einzelheiten der Erfindung ergeben sich aus den Unteransprüchen und der nachstehenden Beschreibung einer in den beigefügten Zeichnungen dargestellten, besonders vorteilhaften Ausführungsform der Erfindung.

### Kurze Beschreibung der Zeichnungen

Es zeigen:
- Fig. 1: die Seitenansicht eines Containerhakens, der mit einer Sicherung gegen ein ungewolltes Aushaken aus einem Containerbeschlag versehen ist,
- Fig. 2: einen Schnitt längs der Linie II - II in Fig. 1,
- Fig. 3: in vergrößertem Maßstab eine Einzelheit III in Fig. 2,
- Fig. 4: einen Schnitt längs der Linie IV - IV in Fig. 1,
- Fig. 5: in vergrößertem Maßstab eine Einzelheit V in Fig. 4,
- Fig. 6: die zur Sicherung des Containerhakens gehörenden Teile in einer ersten perspektivischen Darstellung,
- Fig. 7: die perspektivische Ansicht der unter einem anderen Blickwinkel betrachteten Teile gemäß Fig. 6,
- Fig. 8 -10: das Zusammenspiel der die Sicherung des Hakens bildenden Teile,
- Fig. 11: die Innenansicht eines Beschlages eines Containers und
- Fig. 12: einen Schnitt längs der Linie XI - XI in Fig. 10.

### Wege zur Ausführung der Erfindung

In den Figuren ist 1 der von einem Benutzer in die Hand nehmbare Hauptteil eines Hakens, der mit einem einen Anschlussbolzen 2 aufweisenden Gabelkopf 3 für eine nicht dargestellte Anschlagkette oder ein Hubseil versehen ist. An den Hauptteil 1 des Hakens schließt sich ein Schwenkzapfen 4 an, der an seinem freien Ende in eine Hakennase 5 übergeht. Anstelle der dargestellten einen Hakennase 5 können auch zwei hammerkopfartig angeordnete Hakennasen Verwendung finden.

Durch den Hauptteil 1 und den Schwenkzapfen 4 des Hakens verläuft eine sich bis in den Bereich der Hakennase 5 erstreckende Bohrung 6, deren Längsachse 7 senkrecht zur Längsachse 8 einer weiteren Bohrung 9 steht und die sich fast über die gesamte Breite b des Schwenkzapfens 4 bzw. der Hakennase 5 erstreckt.

In der Bohrung 6 ist ein Betätigungsbolzen 10 gelagert, mit dessen Hilfe ein in der Bohrung 9 geführter Sperrbolzen 11 gegen die Wirkung einer Feder 12 aus einer in den Figuren 2, 3 und 8 dargestellten Sperrposition in die in Fig. 9 gezeigte Freigabeposition drückbar ist.

Wie insbesondere den Figuren 6 und 7 entnommen werden kann, besitzt der Betätigungsbolzen 10 an seinem freien Ende eine Schrägfläche 13, an die sich ein Rastnocken 14 anschließt, der im montierten Zustand des Betätigungsbolzens 10 den Sperrbolzen 11 hintergreift und auf diese Weise den Zusammenhalt von Betätigungsbolzen 10 und Sperrbolzen 11 gewährleistet. Eine senkrecht zur Längsachse 7 des Betätigungsbolzens 10 verlaufende Anschlagfläche 15 begrenzt den Hub des Betätigungsbolzen 10.

Das den Rastnocken 14 aufweisende Ende des Betätigungsbolzens 10 greift in eine Ausnehmung 16 des Sperrbolzens 11, die eine zum Zusammenspiel mit der Schrägfläche 13 des Betätigungsbolzens 10 bestimmte Schrägfläche 17 aufweist.

Die Schrägfläche 17 des Sperrbolzens 11 nimmt zur Längsachse 8 des Sperrbolzens 11 einen Winkel α von ca. 50° ein, während der Winkel β zwischen der Schrägfläche 13 des Betätigungsbolzens 10 und dessen Längsachse 7 ca. 40° beträgt. An seinem in der Sperrstellung über den Umfang des Schwenkzapfens 4 vorstehenden Ende ist der Sperrbolzen 11 mit einer weiteren Schrägfläche 18 ausgestattet, die gegenüber der Längsachse 8 des Sperrbolzens 11 einen Winkel γ von etwa 60° einnimmt.

Dank der Schrägfläche 18 und der Art der Zuordnung des Betätigungsbolzens 10 zum Sperrbolzen 11 wird letzterer beim Einführen der Hakennase 5 in eine der Form der Hakennase 5 angepasste Öffnung 19 eines am Container angeordneten Beschlages 20 durch eine der Längskanten 21 bzw. 22 der Öffnung 19 automatisch in die in Figur 9 dargestellte Position überführt. Sobald der Sperrbolzen 11 die Vorderwand 23 des Beschlages 20 passiert hat, wird das Ende des Sperrbolzens 11 durch die Feder 12 in die in Fig. 8 dargestellte Position zurückbewegt, so dass die Hakennase 5 sicher im Beschlag 20 gehalten wird.

Um die Teile 10, 11 und 12 der Sicherung einfach montieren und demontieren zu können, ist der Sperrbolzen 11 mit einer Einführnut 24 versehen, die der Rastnocken 14 passieren kann, wenn der Sperrbolzen 11 beispielsweise unter Zuhilfenahme eines Bleistiftes oder Dornes mit einer Kraft P in Richtung des Pfeiles 25 gegen die Wirkung der Feder 12 in die in Figur 10 dargestellte Position gedrückt wird. Um den Aufbau eines Luftpolsters im Bereich der Feder 12 zu verhindern, schließt sich an das Ende der Bohrung 9 eine Entlüftungsbohrung 26 an.

Wie insbesondere der Fig. 11 entnehmbar ist, kann die Längsachse 27 der Hakennase 5 Schräglagen einnehmen, die bei der eingangs beschriebenen bekannten Konstruktion nicht realisierbar sind.

## Patentansprüche

1. Haken zum Anschlagen einer Anschlagkette an einen Container od. dgl. mit mindestens einer am Ende eines Schwenkzapfens (4) angeordneten, senkrecht zur Achse des Schwenkzapfens (4) orientierten Hakennase (5), die in eine am Container befindliche, mit einer langlochartigen Öffnung (19) versehene Aufnahme einführbar ist, in der sie nach einer Drehung aus der Einführposition durch Hintergreifen eines Wandabschnittes der Aufnahme gehalten wird, sowie mit einer Sicherung, die einem ungewollten Aushaken der Hakennase (5) aus der Aufnahme entgegenwirkt, **dadurch gekennzeichnet, dass** die Sicherung aus einem in einer im Bereich des in die Hakennase (5) übergehenden Endes des Schwenkzapfens (4) angeordneten ersten Bohrung (9) des Hakens geführten Sperrbolzen (11) und einem in einer die erste Bohrung (9) schneidenden, durch den Schwenkzapfen (4) verlaufenden zweiten Bohrung (6) des Hakens geführten Betätigungsbolzen (10) sowie einer den Sperrbolzen (11) in die Sperrstellung drückenden Feder (12) besteht, wobei der Sperrbolzen (11) eine Ausnehmung (16) mit einer Schrägfläche (17) aufweist, über die durch einen in der Ausnehmung (16) geführten Abschnitt des Betätigungsbolzens (10) eine der Federkraft entgegengerichtete, den Sperrbolzen (11) aus seiner Sperrposition entfernende Bewegung in den Sperrbolzen (11) einleitbar ist.

2. Haken nach Anspruch 1, **dadurch gekennzeichnet, dass** die Ausnehmung (16) des Sperrbolzens (11) an ihrem der Schrägfläche (17) gegenüberliegenden Ende mit einer Einfühmut (24) für einen den Sperrbolzen (11) in seinen Betriebsstellungen hintergreifenden, am Ende des Betätigungsbolzens (10) angeordneten Rastnocken (14) versehen ist.

3. Haken nach Anspruch 1 oder 2, **dadurch gekennzeichnet, dass** der Sperrbolzen (11) zur Überführung des Rastnockens (14) des Betätigungsbolzens (10) in den Bereich der Nut (24) gegen die Wirkung der am Ende der Bohrung (9) für den Sperrbolzen (11) angeordneten Feder (12) in diese Bohrung (9) drückbar ist.

4. Haken nach einem der Ansprüche 1 bis 3, **dadurch gekennzeichnet, dass** der Betätigungsbolzen (10) mit einer Anschlagfläche (15) versehen ist, die den Hub des Betätigungsbolzens (10) begrenzt.

5. Haken nach einem der Ansprüche 1 bis 4, **dadurch gekennzeichnet, dass** die Längsachse (8) der Bohrung (9) für den Sperrbolzen (11) im Wesentlichen senkrecht zur Längsachse (26) der Hakennase (5) verläuft.

6. Haken nach einem der Ansprüche 1 bis 5, **dadurch gekennzeichnet, dass** die Bohrung (6) für den Betätigungsbolzen (10) im Wesentlichen senkrecht zur Längsachse (8) der Bohrung (9) für den Sperrbolzen (11) verläuft..

7. Haken nach einem der Ansprüche 1 bis 6, **dadurch gekennzeichnet, dass** das freie Ende des Sperrbolzens (11) mit einer Schrägfläche (18) versehen ist, über die beim Einführen der Hakennase (5) in die Öffnung (19) der Aufnahme durch den Rand (21, 22) der Öffnung (19) eine den Sperrbolzen (11) aus seiner Sperrstellung drückende Kraft einleitbar ist.

8. Haken nach einem der Ansprüche 1 bis 7, **dadurch gekennzeichnet, dass** der in der Ausnehmung (16) des Sperrbolzens (11) geführte Abschnitt des Betätigungsbolzens (10) mit einer Schrägfläche (13) versehen ist, deren Schräge an die Schräge der Schrägfläche (17) des Sperrbolzens (11) angepasst ist.

9. Haken nach Anspruch 8, **dadurch gekennzeichnet, dass** die Schrägflächen (17, 13) des Sperrbolzens (11) und des Betätigungsbolzens (10) im Wesentlichen halbkreisförmig sind.

10. Haken nach einem der Ansprüche 1 bis 9, **dadurch gekennzeichnet, dass** die Schrägfläche (17) des Sperrbolzens (11) zu seiner Längsachse (8) einen Winkel (α) von 50° einnimmt.

11. Haken nach einem der Ansprüche 1 bis 10, **dadurch gekennzeichnet, dass** die Schrägfläche (13) des Betätigungsbolzens (10) zu seiner Längsachse einen Winkel (β) von 40° einnimmt.

12. Haken nach einem der Ansprüche 1 bis 11, **dadurch gekennzeichnet, dass** die Bohrung (6) für den Betätigungsbolzen (10) im Wesentlichen durch das Zentrum eines die Hakennase (5) mit dem außerhalb des Containers zu liegen kommenden Hauptteil (1) des Hakens verbindenden Schwenkzapfens (4) verläuft.

13. Haken nach Anspruch 12, **dadurch gekennzeichnet, dass** die Bohrung (9) für den Sperrbolzen (11) sich nahezu über die gesamte Breite (b) der Nase (5) bzw. des Schwenkzapfens (4) erstreckt und der Sperrbolzen (11) zum Zwecke seiner Montage und Demontage über seine Freigabestellung hinaus in die ihn aufnehmende Bohrung (9) drückbar ist.

14. Haken nach einem der Ansprüche 1 bis 13, **dadurch gekennzeichnet, dass** am Ende mindestens einer der Bohrungen (6, 9) für den Sperrbolzen (11) und den Betätigungsbolzen (10) eine Entlüftungsbohrung (25) vorgesehen ist.

## Claims

1. Hook for slinging a sling chain to a container or the like, having at least one hook nose (5) arranged on the end of a pivoting pin (4) and orientated vertically to the axis of the pivoting pin (4), which can be introduced into a receptacle situated on the container and provided with an elongated hole-like opening (19), in which receptacle it is held after rotation from the introduction position by rear engagement of a wall section of the receptacle, and having a safety device which counteracts unintentional unhooking of the hook nose (5) from the receptacle, **characterised in that** the safety device consists of a locking bolt (11) guided in a first bore (9) of the hook, said bore (9) arranged in the region of the end of the pivoting pin (4) merging into the hook nose (5) and an actuating bolt (10) guided in a second bore (6) of the hook, said second bore (6) intersecting the first bore (9) and running through the pivoting pin (4) and a spring (12) pressing the locking bore (11) into the locking position, wherein the locking bolt (11) has a recess (16) with an inclined surface (17), via which a movement directed counter to the spring force and removing the locking bolt (11) from its locking position can be introduced into the locking bolt (11) by a section of the actuating bolt (10), said section guided in the recess (16).

2. Hook according to claim 1, **characterised in that** the recess (16) of the locking bolt (11) is provided at its end opposite the inclined surface (17) with an introduction groove (24) for a locking cam (14) engaging behind the locking bolt (11) in its operating positions and arranged at the end of the actuating bolt (10).

3. Hook according to claim 1 or 2, **characterised in that** to transfer the locking cam (14) of the actuating bolt (10) into the region of the groove (24) against the action of the spring (12) arranged at the end of the bore (9) for the locking bolt (11), the locking bolt (11) can be pressed into this bore (9).

4. Hook according to one of claims 1 to 3, **characterised in that** the actuating bolt (10) is provided with a stop surface (15) which limits the stroke of the actuating bolt (10).

5. Hook according to one of claims 1 to 4, **characterised in that** the longitudinal axis (8) of the bore (9) for the locking bolt (11) runs essentially vertically to the longitudinal axis (26) of the hook nose (5).

6. Hook according to one of claims 1 to 5, **characterised in that** the bore (6) for the actuating bolt (10) runs essentially vertically to the longitudinal axis (8) of the bore (9) for the locking bolt (11).

7. Hook according to one of claims 1 to 6, **characterised in that** the free end of the locking bolt (11) is provided with an inclined surface (18), via which a force pressing the locking bolt (11) from its locking position can be introduced by inserting the hook nose (5) into the opening (19) of the recess through the edge (21, 22) of the opening (19).

8. Hook according to one of claims 1 to 7, **characterised in that** the section of the actuating bolt (10) guided in the recess (16) of the locking bolt (11) is provided with an inclined surface (13), the slope of which is adapted to the slope of the inclined surface (17) of the locking bolt (11).

9. Hook according to claim 8, **characterised in that** the inclined surfaces (17, 13) of the locking bolt (11) and of the actuating bolt (10) are essentially semicircular.

10. Hook according to one of claims 1 to 9, **characterised in that** the inclined surface (17) of the locking bolt (11) assumes an angle (α) of 50° to its longitudinal axis (8).

11. Hook according to one of claims 1 to 10, **characterised in that** the inclined surface (13) of the actuating bolt (10) assumes an angle (β) of 40° to its longitudinal axis.

12. Hook according to one of claims 1 to 11, **characterised in that** the bore (6) for the actuating bolt (10) runs essentially through the centre of a pivoting pin (4) connecting the hook nose (5) to the main part (1) of the hook coming to rest outside of the container.

13. Hook according to claim 12, **characterised in that** the bore (9) for the locking bolt (11) extends over almost the entire width (b) of the nose (5) or of the pivoting pin (4), respectively, and the locking bolt (11) can be pressed into the bore (9) accommodating it for the purpose of its assembly and dismantling beyond its release position.

14. Hook according to one of claims 1 to 13, **characterised in that** a ventilation bore (25) is provided at the end of at least one of the bores (6, 9) for the locking bolt (11) and the actuating bolt (10).

## Revendications

1. Crochet pour fixer une élingue sur un conteneur ou similaires, comprenant au moins un nez de crochet (5) disposé à l'extrémité d'un pivot (4), orienté perpendiculairement à l'axe du pivot (4) et pouvant s'introduire dans un logement se trouvant sur le conteneur et muni d'une ouverture (19) de type trou oblong, logement dans lequel le nez est maintenu après une rotation depuis la position d'introduction en passant derrière une section de paroi du logement, et une protection qui s'oppose à un décrochage involontaire du nez de crochet (5) du logement, **caractérisé en ce que** la protection se compose d'un boulon de blocage (11) guidé dans un premier alésage (9) du crochet, l'alésage (9) étant disposé au niveau de l'extrémité du pivot (4) faisant la transition avec le nez de crochet (5), et d'un boulon de commande (10) guidé dans un deuxième alésage (6) du crochet qui croise le premier alésage (9) et s'étend à travers le pivot (4), ainsi que d'un ressort (12) poussant le boulon de blocage (11) dans la position de blocage, le boulon de blocage (11) présentant un évidement (16) avec une surface inclinée (17) qui permet, par l'intermédiaire d'une section du boulon de commande (10) guidée dans l'évidement (16), de imprimer un mouvement dans le boulon de blocage (11), opposé à la force de ressort et éloignant le boulon de blocage (11) de sa position de blocage.

2. Crochet selon la revendication 1, **caractérisé en ce que** l'évidement (16) du boulon de blocage (11) est muni à son extrémité opposée à la surface inclinée (17) d'une rainure d'introduction (24) pour un taquet d'arrêt (14) passant derrière le boulon de blocage (11) dans ses positions de service et disposé à l'extrémité du boulon de commande (10).

3. Crochet selon la revendication 1 ou 2, **caractérisé en ce que** pour transférer le taquet d'arrêt (14) du boulon de commande (10) dans la zone de la rainure (24) contre l'effet du ressort (12) disposé à l'extrémité de l'alésage (9) pour le boulon de blocage (11), le boulon de blocage (11) peut être pressé dans cet alésage (9).

4. Crochet selon l'une quelconque des revendications 1 à 3, **caractérisé en ce que** le boulon de commande (10) est muni d'une surface d'arrêt (15) qui limite la course du boulon de commande (10).

5. Crochet selon l'une quelconque des revendications 1 à 4, **caractérisé en ce que** l'axe longitudinal (8) de l'alésage (9) pour le boulon de blocage (11) s'étend substantiellement de façon perpendiculaire à l'axe longitudinal (26) du nez de crochet (5).

6. Crochet selon l'une quelconque des revendications 1 à 5, **caractérisé en ce que** l'alésage (6) pour le boulon de commande (10) s'étend substantiellement de façon perpendiculaire à l'axe longitudinal (8) de l'alésage (9) pour le boulon de blocage (11).

7. Crochet selon l'une quelconque des revendications 1 à 6, **caractérisé en ce que** l'extrémité libre du boulon de blocage (11) est munie d'une surface inclinée (18) qui permet lors de l'introduction du nez de crochet (5) dans l'ouverture (19) du logement par le bord (21, 22) de l'ouverture (19) de déclencher une force faisant sortir le boulon de blocage (11) de sa position de blocage.

8. Crochet selon l'une quelconque des revendications 1 à 7, **caractérisé en ce que** la section du boulon de commande (10), guidée dans l'évidement (16) du boulon de blocage (11), est munie d'une surface inclinée (13) dont l'inclinaison est adaptée à l'inclinaison de la surface inclinée (17) du boulon de blocage (11).

9. Crochet selon la revendication 8, **caractérisé en ce que** les surfaces inclinées (17, 13) du boulon de blocage (11) et du boulon de commande (10) sont substantiellement semi-circulaires.

10. Crochet selon l'une quelconque des revendications 1 à 9, **caractérisé en ce que** la surface inclinée (17) du boulon de blocage (11) occupe un angle (α) de 50° par rapport à son axe longitudinal (8).

11. Crochet selon l'une quelconque des revendications 1 à 10, **caractérisé en ce que** la surface inclinée (13) du boulon de commande (10) occupe un angle (β) de 40° par rapport à son axe longitudinal.

12. Crochet selon l'une quelconque des revendications 1 à 11, **caractérisé en ce que** l'alésage (6) pour le boulon de commande (10) s'étend substantiellement à travers le centre d'un pivot (4) reliant le nez de crochet (5) à la partie principale (1) du crochet se retrouvant à l'extérieur du conteneur.

13. Crochet selon la revendication 12, **caractérisé en ce que** l'alésage (9) pour le boulon de blocage (11) s'étend sur presque toute la largeur (b) du nez (5) ou bien du pivot (4) et que le boulon de blocage (11) peut être poussé, dans le but de son montage et démontage, dans l'alésage (9) qui le reçoit au-delà de sa position de libération.

14. Crochet selon l'une quelconque des revendications 1 à 13, **caractérisé en ce qu'**à l'extrémité d'au moins l'un des alésages (6, 9), un alésage de ventilation (25) est prévu pour le boulon de blocage (11) et le boulon de commande (10).
